# EUROPÄISCHE PATENTSCHRIFT

(11) **EP 0 373 142 B1**
(45) Veröffentlichungstag und Bekanntmachung des Hinweises auf die Patenterteilung: **01.09.1993**
(21) Anmeldenummer: 89890201.0
(22) Anmeldetag: 31.07.1989
(51) Int. Cl.: H01F 7/08, H01H 50/16

(54) **Bistabiler Magnet**
Bistable magnet
Aimant bistable

(30) Priorität: 09.12.1988 AT 3020/88
(43) Veröffentlichungstag der Anmeldung: 13.06.1990
(73) Patentinhaber: AVL Medical Instruments AG, 8207 Schaffhausen (CH)
(72) Erfinder: Kleinhappl, Erich, A-8044 Graz (AT)
(74) Vertreter: Krause, Walter, Dr. Dipl.-Ing.

(56) Entgegenhaltungen:
- EP-A- 0 127 354
- WO-A-84/04183
- DE-B- 1 021 075
- FR-A- 1 205 106
- US-A- 2 881 367

## Beschreibung

Die Erfindung betrifft einen bistabilen Magnet, insbesondere zur Betätigung von Ventilen u. dgl., mit einem eine Polfläche aufweisenden beweglichen Kolben, der in einer seiner beiden stabilen Stellungen von einem Permanentmagneten gehalten wird, wobei dieser Kolben eine Anschlagfläche aufweist, die mit einer gehäusefesten Gegenfläche eine Endlage des Kolbens bestimmt, wobei zusätzlich zur Anschlagfläche an Kolben eine Polfläche vorgesehen ist, die mit einer festen Polfläche zusammenwirkt.

Ein solcher Magnet ist aus EP-A-0 127 354 bekannt.

Solche bistabile Magnete werden häufig zur Betätigung von Schlauchquetschventilen, Membranventilen, Zwei- oder Vielwegeventilen, Verriegelungen, Relais, etc. verwendet. Ein solcher Magnet kann zwei Stellungen einnehmen, wobei er ohne äußere Einwirkung in jeder dieser beiden Stellungen verharrt. Lediglich zum Umschalten von einer Stellung auf die jeweils andere ist ein Stromimpuls, der eine elektromagnetische Spule anregt, notwendig. Zum Halten des Magneten ist für keine der beiden Stellungen ein Stromfluß notwendig.

Solche bekannte, bistabile Magnete weisen einen verschiebbaren Kolben auf, der zwei Endstellungen einnehmen kann. In einer dieser beiden Stellungen ist der Kolben einem Permanentmagnet maximal angenähert, sodaß er von diesem in dieser Stellung festgehalten wird. In der anderen Endstellung ist der Kolben vom Permanentmagnet durch einen Luftspalt getrennt, der so groß ist, daß die magnetischen Kräfte nur eine geringe Wirkung auf den Kolben ausüben. In dieser Stellung wird der Kolben von einer Feder gehalten. Zum Schalten des bistabilen Magneten dient eine elektromagnetische Spule.

Da die magnetischen Kräfte sehr stark von der Entfernung abhängen, wird der Kolben während des Schaltvorganges äußerst stark beschleunigt und prallt daher mit einer relativ großen Geschwindigkeit auf den Permanentmagneten oder eine zwischen Permanentmagnet und Kolben befindliche Leitplatte auf. Dies verursacht Erschütterungen und eine relativ große Geräuschentwicklung, die in vielen Anwendungsfällen unerwünscht ist. Andere bekannte bistabile Magnete versuchen dieses Problem dadurch zu vermeiden, daß zwischen Kolben und Magnet bzw. Leitplatte eine Platte aus elastischem Material angeordnet ist, die den Stoß beim Aufschlagen dämpft. Dadurch ist im Prinzip zwar das Problem der Geräuschentwicklung in den Griff zu bekommen, jedoch hat diese Lösung andere Nachteile. Durch die Platte aus elastischem Material entsteht für die magnetischen Feldlinien ein Spalt, sodaß die Haltekräfte bei dieser Lösung deutlich verringert sind.

Aufgabe der Erfindung ist es, diese Nachteile zu vermeiden, und einen bistabilen Magnet zu schaffen, der bei möglichst kleinem Bauvolumen starke Haltekräfte aufweist und dessen Geräuschentwicklung bei den Schaltvorgängen minimal ist.

Dies wird erfindungsgemäß durch die im kennzeichnenden Teil des Anspruchs 1 enthalteren Merkmale erreicht.

Durch die Trennung der Anschlagflächen von den Polflächen des Kolbens können diese konstruktiv jeweils optimal gestaltet werden. Insbesonders ist es auf diese Art und Weise möglich, die Anschlagflächen sehr groß zu gestalten, wodurch erst die Verwendung eines besonders weichen Materials für die Dämpfungsplatte ermöglicht wird. Im Gegensatz zu den bekannten Lösungen tritt infolge der geringen Flächenpressung dabei kein Verschleißproblem auf. Die Abmessungen der einzelnen Bauteile werden so gewählt, daß unter Berücksichtigung aller Toleranzen und bei maximal gepreßter Dämpfungsplatte, ohne die Bewegung der den magnetischen Fluß leitenden Einrichtung, stets ein geringer Luftspalt zwischen den Polflächen verbliebe. Dieser Luftspalt wird jedoch durch die von den Magnetkräften verursachte Bewegung eben dieser Einrichtung überbrückt, sodaß die magnetischen Feldlinien ausschließlich innerhalb der ferromagnetischen Bauteile verlaufen können. Die den magnetischen Fluß leitende Einrichtung hat dabei eine weitere Funktion, nämlich den Ausgleich von Toleranzen. Insbesondere die Dämpfungsplatte ist verschleißbedingt Ursache von gewissen Toleranzen, die bewirken, daß diejenige Endlage des Kolbens, bei der die Anschlagfläche auf der Gegenfläche aufliegt, mit der Zeit gewissen Veränderungen unterworfen ist. Dies wird durch die mehr oder weniger starke Bewegung der den magnetischen Fluß leitenden Einrichtung ausgeglichen. Die Anordnung des Permanentmagneten ist prinzipiell beliebig. Im allgemeinen wird der Permanentmagnet gehäusefest sein und der Kolben lediglich aus ferromagnetischem Material bestehen. Es ist jedoch auch durchaus möglich und in gewissen Anwendungsfällen sinnvoll, den Kolben als Permanentmagnet auszubilden, wobei auf den gehäusefesten Permanentmagnet verzichtet werden kann, aber nicht muß.

Vorzugsweise ist zum Schalten des bistabilen Magneten eine elektromagnetische Spule vorgesehen. Grundsätzlich kann der Schaltvorgang mechanisch, pneumatisch, hydraulisch oder auf beliebige sonstige Weise ausgelöst werden. In den meisten Anwendungsfällen wird jedoch eine elektrische Ansteuerung die Methode der Wahl sein.

Nach einer besonderen Ausführungsvariante der Erfindung ist vorgesehen, daß der Kolben in seiner eingerückten Stellung von dem Permanentmagnet gehalten ist, und daß eine Feder vorgesehen ist, die den Kolben in seiner ausgerückten Stellung hält. Auf diese Weise kann ein besonders einfacher Aufbau des bistabilen Magnetes erzielt werden. Gleichwohl ist es durchaus möglich, den Kolben so auszubilden, daß er in beiden Endlagen von einem Permanentmagnet gehalten wird. Es sind dann die Anschlagflächen, sowie die den magnetischen Fluß leitenden Einrichtungen doppelt auszubilden.

Es ist günstig, wenn der Permanentmagnet fest mit dem Gehäuse verbunden ist und wenn auf der dem Kolben zugewandten Seite des Permanentmagnetes eine Leitplatte vorgesehen ist, an der die den magnetischen Fluß leitende Einrichtung anliegt. Da die heutigen extrem starken Permanentmagnete keine allzugroßen mechanischen Belastungen ertragen, ist eine Leitplatte vorgesehen, die allfällig auftretende Stöße dämpfen soll. Ein weiterer Zweck der Leitplatte ist eine gewisse Vergleichmäßigung der magnetischen Feldlinien.

Vorzugsweise ist vorgesehen, daß die den magnetischen Fluß leitende Einrichtung als vorzugsweise ringförmige Kurzschlußplatte ausgebildet ist, die in der eingerückten Stellung des Kolbens in eine schräge Stellung kippt. Die Kurzschlußplatte berührt dabei an einer Stelle den Permanentmagnet oder die mit ihm in Verbindung stehende Leitplatte und an einer anderen Stelle den Kolben. Dadurch wird eine Überbrückung des Luftspaltes geschaffen. Eine Verformung der Kurzschlußplatte findet bei dieser Variante nicht statt.

Es ist besonders vorteilhaft, wenn die den magnetischen Fluß leitende Einrichtung als vorzugsweise ringförmige Kurzschlußplatte ausgebildet ist, die sich in der eingerückten Stellung des Kolbens in eine im wesentlichen kegelförmige Stellung verformt. Wesentlich dabei ist, daß die Kurzschlußplatte leicht verformbar ist. Dies kann einerseits durch die Verwendung eines Materials mit niedrigem Elastizitätsmodul erreicht werden und andererseits durch entsprechende Formgebung dieser Kurzschlußplatte. Durch Schlitze u. dgl. kann die Steifigkeit stets auf das erforderliche Maß herabgesetzt werden. Es ist auch möglich, die Kurzschlußplatte aus einzelnen Elementen aufzubauen, die in Umfangsrichtung von einem Halteteil, wie einem O-Ring, zusammengehalten werden.

Um bei der Rückkehr in die ebene Stellung ein Aufschlagen der Kurzschlußplatte auf die Leitplatte und eine damit verbundene Geräuschentwicklung zu verhindern, ist in der Kurzschlußplatte eine Nut zur Aufnahme eines Dämpfungsringes vorgesehen. Dieser Dämpfungsring ist im einfachsten Fall als O-Ring ausgebildet.

Weiters kann vorgesehen sein, daß die den magnetischen Fluß leitende Einrichtung als Paket von ringförmigen Kurzschlußlamellen ausgebildet ist, welche in der eingerückten Stellung des Kolbens in eine im wesentlichen kegelförmige Stellung kippen. Durch die leichte Verformbarkeit der Lamellen kann ein besonders guter magnetischer Kontakt zwischen der Leitplatte und dem Kolben hergestellt werden. Es ist auch möglich, daß die den magnetischen Fluß leitende Einrichtung als weiche, ferromagnetische Spiralfeder ausgebildet ist. Diese Lösung wird in Fällen, in denen eine extreme Minimierung der Geräuschentwicklung gefordert ist, vorgezogen.

Es ist weiters möglich, daß die den magnetischen Flug leitende Einrichtung in Form von mindestens einem Kurzschlußbolzen ausgebildet ist, der parallel zur Bewegungsrichtung des Kolbens verschiebbar ist. Auch auf diese Weise kann ein zuverlässiger Kontakt zwischen Leitplatte und Kolben hergestellt werden. In der Praxis werden drei bis zwölf solcher Kurzschlußbolzen eingesetzt.

Nach einer besonders bevorzugten Ausführungsvariante der Erfindung ist vorgesehen, daß in der eingerückten Stellung des Kolbens der magnetische Kreis vom Permanentmagnet über die vordere Deckplatte, den Außenmantel, die hintere Deckplatte, die Führungsbuchse, den Kolben, die Kurzschlußplatte und die Anschlagplatte geschlossen innerhalb von Bauteilen aus ferromagnetischen Materialien verläuft. Es ergibt sich stets dann eine besonders große Wirksamkeit eines magnetischen Systems, wenn die magnetischen Feldlinien auf ihrer gesamten Länge innerhalb magnetisch leitender Materialien verlaufen. Die Wirkung des bistabilen Magnets wird daher noch weiter gesteigert, wenn nicht nur eine für das magnetische Feld günstige Verbindung vom Permanentmagnet über die Leitplatte und die den magnetischen Fluß leitende Einrichtung zum Kolben gewährleistet ist, sondern auch der magnetische Kreis in der anderen Richtung geschlossen ist. Die Feldlinien verlaufen dabei vom Magnet über die vordere Deckplatte und den Außenmantel zur hinteren Deckplatte und von dort über die Führungsbuchse wiederum zum Kolben. Wesentlich ist, daß alle genannten Bauteile aus ferromagnetischem Material gefertigt sind.

Es ist vorteilhaft, wenn der Aufbau im wesentlichen zylindrisch ist, wobei die Betätigungsstange im Bereich der Zylinderachse gelegen ist und parallel zu dieser verschiebbar ist und wobei Permanentmagnet und Kolben koaxial zur Betätigungsstange angeordnet sind. Dies ermöglicht eine kompakte und robuste Ausführung des bistabilen Magnetes.

Es ist auch möglich, daß das Gehäuse als Blechbügel ausgebildet ist, der vorzugsweise einstückig mit der vorderen Deckplatte ausgebildet ist. Dies ermöglicht die Schaffung eines bistabilen Magnets von besonders einfachem Aufbau. Ein im wesentlichen U-förmig gebogener Bauteil aus Blech stellt dabei das Gehäuse sowie die vordere Deckplatte dar.

Im folgenden wird die Erfindung anhand der in den Figuren dargestellten Ausführungsbeispiele näher erläutert.
Fig. 1 zeigt einen erfindungsgemäßen bistabilen Magnet im Längsschnitt,
Fig. 2 ein Detail der Ausführungsvariante von Fig. 1 mit eingerücktem Kolben, die
Fig. 2a und 3 bis 5 zeigen weitere Details verschiedener Ausführungsvarianten der Erfindung in vergrößertem Maßstab.

Der in Fig. 1 dargestellte bistabile Magnet besteht aus einem im wesentlichen zylindrischen Außenmantel 1, der mit einer Platte 1a verbunden ist. An seinen beiden Enden ist der bistabile Magnet durch eine vordere Deckplatte 2 und eine hintere Deckplatte 2a abgeschlossen. Ein ringförmiger Permanentmagnet 3 ist mit der vorderen Deckplatte 2 fest verbunden. An dem Permanentmagnet 3 schließt eine Leitplatte 4 an. Zentral im bistabilen Magnet ist eine Betätigungsstange 9 gelagert, die in axialer Richtung verschiebbar ist und zur Betätigung eines Schlauchquetschventils 16 dient. Ein Kolben 6 ist mit der Betätigungsstange 9 verbunden. Der Kolben 6 weist eine Anschlagfläche 17a auf, die mit einer entsprechenden Gegenfläche 17b auf der hinteren Deckplatte 2a zusammenwirkt. Auf der Anschlagfläche 17a ist eine Dämpfungsplatte 7 aufgebracht. Am vorderen Ende des zylindrischen Körpers des Kolbens 6 ist eine Polfläche 18a vorgesehen, die mit der Polfläche 18b der Magnetkurzschlußplatte 5 zusammenwirkt. Die Magnetkurzschlußplatte 5 steht im ausgerückten Zustand des Kolbens 6 senkrecht und liegt über einen in einer Nut versenkten O-Ring 5a an der Leitplatte 4 an. Die Zentrierung erfolgt über eine Hülse 14, die auf der Betätigungsstange 9 gleitet. Der Kolben 6 ist über eine Führungsbuchse 11a aus ferromagnetischem Material in der hinteren Deckplatte 2a gelagert und über die Führungsbuchse 10 mit der Betätigungsstange 9 verbunden. Die Betätigungsstange 9 ist weiters mittels der Führungsbuchse 10a in der vorderen Deckplatte 2 gelagert. Eine Druckfeder 12 wirkt zwischen der Hülse 14 und einem Bund 9a der Betätigungsstange 9 und drückt den Kolben 6 in die ausgerückte Stellung. Die Betätigungsstange 9 ist gegenüber dem Kolben 6 axial verschiebbar. Die Fixierung erfolgt einerseits durch das Aufsetzen des Klemmbügels 19 auf der Außenfläche 6a des Kolbens 6 und durch eine Feder 13, die sich auf dem Bund 9a der Betätigungsstange 9 abstützt. Wenn sich der Kolben 6 in seine eingerückte Stellung bewegt und das Schlauchquetschventil 16 einen Anschlag erreicht, bevor sich der Kolben 6 vollständig in seiner eingerückten Stellung befindet und damit die Magnetkräfte ihre maximale Kraft erreicht haben, dann kann sich der Kolben 6 auch bei festgehaltener Betätigungsstange 9 weiter bewegen. Die Feder 13 wird dann zusammengedrückt und der Klemmbügel 19 hebt etwas von der Außenfläche 6a des Kolbens 6 ab. Dadurch ist es möglich, Toleranzen im Schlauchquetschventil 16 auszugleichen.

Weiters ist ein Elektromagnet 8 vorgesehen, der gehäusefest und konzentrisch zur Betätigungsstange 9 gelagert ist.

Im folgenden wird die Funktion des in Fig. 1 dargestellten bistabilen Magnetes näher erläutert. In dieser Fig. befindet sich der Kolben 6 in seiner ausgerückten Stellung. Es ist dabei der Schlauch 20 des Doppelfunktionsschlauchquetschventils 16 gequetscht. Der Schlauch 21 ist in dieser Stellung frei. Die Betätigungsstange 9 wird durch die Kraft der Druckfeder 12 in ihrer ausgerückten Stellung gehalten. Durch einen kurzen Stromimpuls wird die Spule 8 magnetisiert, sodaß der Kolben 6 gegen die Kraft der Feder 12 axial bewegt wird. Der Weg des Kolbens 6 ist durch das Aufeinandertreffen der Anschlagflächen 17a und der Gegenfläche 17b begrenzt. Die Dämpfungsplatte 7 aus elastischem Material dämpft den Stoß beim Auftreffen und verhindert wirksam eine Geräuschentwicklung. In der eingerückten Stellung wird der Kolben 6 durch die Kraft des Permanentmagnetes 3 gehalten, sodaß ein Stromfluß durch die Spule 8 nicht mehr erforderlich ist. Die Polflächen 18a des Kolbens 6 und 18b der Magnetkurzschlußplatte 5 kommen einander dabei so nahe, daß sich die Magnetkurzschlußplatte 5 unter der Wirkung der magnetischen Kräfte schräg stellt, wie dies in Fig. 2 dargestellt ist. Auf diese Weise wird sichergestellt, daß die Magnetkurzschlußplatte 5 sowohl die Leitplatte 4 als auch den Kolben 6 berührt. Die magnetischen Feldlinien können daher vom Permanentmagnet 3 über die Leitplatte 4 und die Magnetkurzschlußplatte 5 luftspaltfrei zum Kolben 6 gelangen. Auf diese Weise wird eine besonders große Anziehungskraft sichergestellt. Der magnetische Kreis wird über die Führungsbuchse 11, die hintere Deckplatte 2a, den Außenmantel 1 und die vordere Deckplatte 2 zum Permanentmagnet 3 geschlossen. Für die Funktion ist es dabei wichtig, daß der Außenmantel 1, die Deckplatten 2 und 2a die Leitplatte 4, die Magnetkurzschlußplatte 5, die Führungsbuchse 11 und der Kolben 6 aus ferromagnetischem Material bestehen.

Die Magnetkurzschlußplatte 5 legt bei ihrer Verformung nur einen sehr geringen Weg zurück, sodaß die Geräuschentwicklung vernachlässigbar klein ist.

Bei der in Fig. 2a dargestellten Ausführungsvariante ist vorgesehen, daß sich die Magnetkurzschlußplatte 15 unter der Wirkung der magnetischen Kräfte verformt, wobei sie eine leicht kegelförmige Stellung einnimmt. Zur leichteren Verformung der Magnetkurzschlußplatte ist eine Anzahl von radialen Schlitzen vorgesehen. Stege 22 gewährleisten den Zusammenhalt der einzelnen durch die Schlitze getrennten Segmente. Es ist auch möglich, die Stege 22 wegzulassen, sodaß die einzelnen Segmente nur durch den O-Ring 5a zusammengehalten werden.

Der Kolben 6 wird wieder in seine ursprüngliche ausgerückte Stellung zurückgebracht, indem die Spule 8 durch einen entgegengesetzten Stromimpuls magnetisiert wird. Der Kolben 6 kehrt dann unter der Kraftwirkung der Druckfeder 12 in seine ausgerückte Stellung zurück. Die Magnetkräfte des Permanentmagnets 3 sind in dieser Stellung durch die relativ großen Spalte zwischen den Polflächen 18a und 18b so gering, daß der Kolben 6 auch nach dem Abschalten des Stromflusses durch die Spule 8 von der Feder 12 in seiner ausgerückten Lage gehalten wird. Die Magnetkurzschlußplatte 15 kehrt unter Wirkung der elastischen Kräfte wieder in ihre ebene Lage zurück, wobei der Dämpfungsring 5a eine Geräuschentwicklung beim Aufschlagen auf die Leitplatte 4 wirksam verhindert.

Wie in Fig. 3 dargestellt, kann der magnetische Kontakt über ein Paket von Kurzschlußlamellen 5b hergestellt werden, die zwischen der Leitplatte 4 und dem Kolben 6 angeordnet sind.

In Fig. 4 ist eine weiche Spiralfeder 5c aus ferromagnetischem Material als Einrichtung zur Leitung des magnetischen Flusses vorgesehen.

In Fig. 5 wird die Übertragung der magnetischen Feldlinien durch Kurzschlußbolzen 5d erreicht, die axial verschieblich sind.

Das erfindungsgemäße Magnetventil erreicht bei kleinen Abmessungen äußerst hohe Haltekräfte und ist beim Schaltvorgang sehr geräuscharm.

## Patentansprüche

1. Bistabiler Magnet, insbesondere zur Betätigung von Ventilen u. dgl., mit einem eine Polfläche aufweisenden beweglichen Kolben (6), der in einer seiner beiden stabilen Stellungen von einem Permanentmagneten (3) gehalten wird, wobei dieser Kolben (6) eine Anschlagfläche (17a) aufweist, die mit einer gehäusefesten Gegenfläche (17b) eine Endlage des Kolbens (6) bestimmt, wobei zusätzlich zur Anschlagfläche (17a) am Kolben (6) eine Polfläche (18a) vorgesehen ist, die mit einer festen Polfläche (18b) zusammenwirkt, **dadurch gekennzeichnet**, daß die Anschlagfläche (17a) mit einer Dämpfungsplatte (7) versehen ist und daß im Bereich dieser Polflächen (18a,18b) eine den Luftspalt zwischen diesen Polflächen (18a,18b) überbrückende, den magnetischen Fluß leitende Einrichtung vorgesehen ist, die durch Verformung oder Verschiebung einen Kontakt zwischen den Polflächen (18a,18b) herstellen kann.

2. Bistabiler Magnet nach Anspruch 1, **dadurch gekennzeichnet**, daß zum Schalten desselben eine elektromagnetische Spule (8) vorgesehen ist.

3. Bistabiler Magnet, nach einem der Ansprüche 1 oder 2, **dadurch gekennzeichnet**, daß der Kolben (6) in seiner eingerückten Stellung von dem Permanentmagnet (3) gehalten ist und daß eine Feder (12) vorgesehen ist, die den Kolben (6) in seiner ausgerückten Stellung hält.

4. Bistabiler Magnet, nach einem der Ansprüche 1 bis 3, **dadurch gekennzeichnet**, daß ein Gehäuse (1) vorgesehen ist und daß der Permanentmagnet (3) fest mit dem Gehäuse (1) verbunden ist und daß auf der dem Kolben (6) zugewandten Seite des Permanentmagnetes (3) eine Leitplatte (4) vorgesehen ist, an der die den magnetischen Fluß leitende Einrichtung anliegt.

5. Bistabiler Magnet nach einem der Ansprüche 1 bis 4, **dadurch gekennzeichnet**, daß die den magnetischen Fluß leitende Einrichtung als vorzugsweise ringförmige Kurzschlußplatte (5) ausgebildet ist, die in der eingerückten Stellung des Kolbens (6) in eine schräge Stellung kippt.

6. Bistabiler Magnet nach einem der Ansprüche 1 bis 4, **dadurch gekennzeichnet**, daß die den magnetischen Fluß leitende Einrichtung als vorzugsweise ringförmige Kurzschlußplatte (15) ausgebildet ist, die sich in der eingerückten Stellung des Kolbens (6) in eine im wesentlichen kegelförmige Stellung verformt.

7. Bistabiler Magnet nach einem der Ansprüche 5 oder 6,, **dadurch gekennzeichnet**, daß in der Kurzschlußplatte (5;15) eine Nut zur Aufnahme eines Dämpfungsringes (5a) vorgesehen ist.

8. Bistabiler Magnet nach einem der Ansprüche 1 bis 4, **dadurch gekennzeichnet**, daß die den magnetischen Fluß leitende Einrichtung als Paket von ringförmigen Kurzschlußlamellen (5b) ausgebildet ist, welche in der eingerückten Stellung des Kolbens (6) in eine im wesentlichen kegelförmige Stellung kippen.

9. Bistabiler Magnet nach einem der Ansprüche 1 bis 4, **dadurch gekennzeichnet,** daß die den magnetischen Fluß leitende Einrichtung als weiche ferromagnetische Spiralfeder (5c) ausgebildet ist.

10. Bistabiler Magnet nach einem der Ansprüche 1 bis 4, **dadurch gekennzeichnet**, daß die den magnetischen Fluß leitende Einrichtung in Form von mindestens einem Kurzschlußbolzen (5d) ausgebildet ist, der parallel zur Bewegungsrichtung des Kolbens verschiebbar ist.

11. Bistabiler Magnet nach einem der Ansprüche 5 bis 10, **dadurch gekennzeichnet**, daß in der eingerückten Stellung des Kolbens (6) der magnetische Kreis vom Permanentmagnet (3) über eine vordere Deckplatte (2), einen Außenmantel (1), eine hintere Deckplatte (2a), eine Führungsbuchse (11), den Kolben (6), die Kurzschlußplatte (5) und die Leitplatte (4) geschlossen innerhalb von Bauteilen aus ferromagnetischen Materialien verläuft.

12. Bistabiler Magnet nach einem der Ansprüche 1 bis 11, **dadurch gekennzeichnet**, daß der Aufbau im wesentlichen zylindrisch ist, daß eine Betätigungsstange (9) im Bereich der Zylinderachse gelegen ist und parallel zu dieser verschiebbar ist und daß Permanentmagnet (3) und Kolben (6) koaxial zur Betätigungsstange (9) angeordnet sind.

13. Bistabiler Magnet nach einem der Ansprüche 1 bis 11, **dadurch gekennzeichnet**, daß das Gehäuse als Blechbügel ausgebildet ist, der vorzugsweise einstückig mit der vorderen Deckplatte (2) ausgebildet ist.

## Claims

1. A bistable magnet, in particular for the actuation of valves and the like, with a movable plunger (6) with a pole face, the said plunger (6) being held by a permanent magnet (3) in one of its two stable positions, and being provided with a stop face (17a) which, together with an opposing face (17b) on a housing, defines one extreme position of the plunger (6), a pole face (18a) being provided in addition to the stop face (17a) on the plunger (6), which pole face (18a) interacts with a stationary pole face (18b), **wherein** the stop face (17a) is provided with a damping plate (7), and wherein an element guiding the magnetic flux and bridging the air gap between the said pole faces (18a, 18b) is provided between the said pole faces (18a, 18b), which can establish contact between the said pole faces (18a, 18b) by deformation or tilting.

2. A bistable magnet according to claim 1, **wherein** an electromagnetic coil (8) is provided for switching of the said magnet.

3. A bistable magnet according to claim 1 or 2, **wherein** the plunger (6) is held by the permanent magnet (3) in its engaged position, and wherein a spring (12) is provided to hold the plunger (6) in its disengaged position.

4. A bistable magnet according to any of claims 1 to 3, **wherein** a housing (1) is provided and wherein the permanent magnet (3) is firmly attached within the housing (1), and wherein the side of the permanent magnet (3) facing the plunger (6) is provided with a guide plate (4) upon which the element guiding the magnetic flux rests.

5. A bistable magnet according to any of claims 1 to 4, **wherein** the element guiding the magnetic flux is designed as a short-circuit plate (5), preferably ring-shaped, which tips into a tilted position in the engaged position of the plunger (6).

6. A bistable magnet according to any of claims 1 to 4, **wherein** the element guiding the magnetic flux is designed as a short-circuit plate (5), preferably ring-shaped, which is deformed to assume an essentially conical shape in the engaged position of the plunger (6).

7. A bistable magnet according to claim 5 or 6, **wherein** a groove to receive a damping ring (5a) is provided in the short-circuit plate (5;15).

8. A bistable magnet according to any of claims 1 to 4, **wherein** the element guiding the magnetic flux is configured as a stack of ring-shaped short-circuit lamella (5b) which assume an essentially conical position when the plunger (6) is in its engaged position.

9. A bistable magnet according to any of claims 1 to 4, **wherein** the element guiding the magnetic flux is configured as a helical spring (5c) made of soft ferromagnetic material.

10. A bistable magnet according to any of claims 1 to 4, **wherein** the element guiding the magnetic flux comprises at least one short-circuit bolt (5d), which can be moved parallel to the direction of movement of the plunger (6).

11. A bistable magnet according to any of claims 5 to 10, **wherein** in the engaged position of the plunger (6) the magnetic circuit extends in its entirety within components of ferromagnetic material, i.e., from the permanent magnet (3) via a front cover plate (2), a shell (1), a rear cover plate (2a), a guide bushing (11), the plunger (6), the short-circuit plate (5), and the guide plate (4).

12. A bistable magnet according to any of claims 1 to 11, **wherein** the assembly is essentially cylindrical, an actuating rod (9) being located near the cylinder axis and being movable parallel thereto, and wherein the permanent magnet (3) and the plunger (6) are arranged coaxially to the actuating rod (9).

13. A bistable magnet according to any of claims 1 to 11, **wherein** the housing is configured as a sheet metal bracket which is preferably made in one piece with the front cover plate (2).

## Revendications

1. Aimant bistable, destiné en particulier à actionner des soupapes ou organes analogues, comprenant un piston mobile (6), présentant une surface polaire, maintenu dans une de ses deux positions stables par un aimant permanent (3) et présentant une surface de butée (17a) qui détermine avec une contrepartie (17b) solidaire du boîtier une position extrême du piston (6), lequel présente, en plus de la butée (17a) une surface polaire (18a) qui coopère avec une surface polaire fixe (18b), caractérisé en ce que la surface de butée (17a) est munie d'une plaque d'amortissement (7) et en ce que, dans la zone de ces surfaces polaires (18a, 18b), est prévu un dispositif conducteur du flux magnétique portant l'entrefer entre ces surfaces polaires (18a, 18b), dispositif qui, par déformation ou déplacement, peut établir un contact entre ces surfaces polaires (18a, 18b).

2. Aimant bistable selon la revendication 1, caractérisé en ce que sa commutation est assurée par une bobine électromagnétique (8).

3. Aimant bistable selon l'une des revendications 1 ou 2, caractérisé en ce que le piston (6), en position d'enclenchement, est maintenu par l'aimant permanent, tandis qu'un ressort (12) assure son maintien en position de déclenchement.

4. Aimant bistable, selon l'une des revendications 1 à 3, caractérisé en ce qu'il comporte un boîtier (1) dont l'aimant permanent (3) est solidaire du boîtier et en ce qu'une plaque conductrice (4) montée sur la face de l'aimant permanent (3) en regard du piston (6) et contre laquelle s'appuie le dispositif conducteur du flux magnétique.

5. Aimant bistable selon l'une des revendications 1 à 4, caractérisé en ce que le dispositif conducteur du flux magnétique est constitué de préférence d'une plaque annulaire de court-circuit (5) qui, en position d'enclenchement du piston (6) s'incline pour prendre une position oblique.

6. Aimant bistable selon l'une des revendications 1 à 4, caractérisé en ce que le dispositif conducteur du flux magnétique est constitué de préférence d'une plaque annulaire de court-circuit (15) qui, en position d'enclenchement du piston (6) se déforme pour prendre une position conique.

7. Aimant bistable selon l'une des revendications 5 ou 6, caractérisé en ce que la plaque (5 ; 15) est munie d'une rainure pouvant recevoir un anneau d'amortissement (5a).

8. Aimant bistable selon l'une des revendications 1 à 4, caractérisé en ce que le dispositif conducteur du flux magnétique est constitué par un paquet de lamelles annulaires de court-circuit (5b), qui, en position d'enclenchement du piston, s'inclinent pour prendre une position sensiblement conique.

9. Aimant bistable selon l'une des revendications 1 à 4, caractérisé en ce que le dispositif conducteur du flux magnétique est constitué par un ressort hélicoïdal (5c) ferromagnétique doux.

10. Aimant bistable selon l'une des revendications 1 à 4, caractérisé en ce que le dispositif conducteur du flux magnétique est constitué par au moins une broche de court-circuit (5d), mobile parallèlement à la direction de déplacement du piston.

11. Aimant bistable selon l'une des revendications 5 à 10, caractérisé en ce que, dans la position d'enclenchement du piston (6), le circuit magnétique fermé traverse les constituants ferromagnétiques, à savoir l'aimant permanent (3), un couvercle avant (2), une enveloppe externe (1), un couvercle arrière (20), une douille de guidage (11), le piston (6), la plaque de court-circuit (5) et la plaque conductrice (4).

12. Aimant bistable selon l'une des revendications 1 à 11, caractérisé en ce qu'il a une construction essentiellement cylindrique, qu'il comprend une tige de manoeuvre (9) dans la zone de l'axe du cylindre et pouvant se déplacer selon cette direction et que l'aimant permanent (3) et le piston (6) sont coaxiaux à la tige de manoeuvre (9).

13. Aimant bistable selon l'une des revendications 1 à 11, caractérisé en ce que le boîtier est constitué par un étrier en tôle de préférence en une seule pièce comportant un couvercle frontale (2).
